# EUROPÄISCHE PATENTSCHRIFT

(11) **EP 1 273 867 B1**
(45) Veröffentlichungstag und Bekanntmachung des Hinweises auf die Patenterteilung: **25.07.2007**
(21) Anmeldenummer: 02013199.1
(22) Anmeldetag: 15.06.2002
(51) Int. Cl.: F28D 9/00

(54) **Verbrennungsmotor, Ölkühler und Aggregat**
Combustion motor, oil cooler and aggregate
Moteur à combustion, radiateur d'huile et agrégat

(30) Priorität: 03.07.2001 DE 10132120
(43) Veröffentlichungstag der Anmeldung: 08.01.2003
(73) Patentinhaber: DEERE & COMPANY, Moline, Illinois 61265-8098 (US)
(72) Erfinder: Hudson, Scott, Cedar Falls, IA 50613 (US); Werner, Gerald, 68535 Edingen-Neckarhausen (DE)
(74) Vertreter: Lau-Loskill, Philipp

(56) Entgegenhaltungen:
- DE-A- 4 125 222
- DE-A- 4 332 619
- DE-A- 19 857 511
- GB-A- 2 362 208
- US-A- 4 909 311
- US-A- 5 172 752
- US-A- 5 445 218

## Beschreibung

Die Erfindung betrifft einen Verbrennungsmotor, Ölkühler und Aggregat nach dem Oberbegriff des Anspruchs 1, wobei der Ölkühler aus DE-A-19857511 bekannt ist.

Ölkühler besitzen üblicherweise ein im Wesentlichen quaderförmiges Gehäuse, welches Ein- und Austrittskanäle für das zu kühlende Öl und Ein- und Austrittskanäle für das Kühlmittel aufweist. Ein derartiger in Stapelscheibenbauweise ausgebildeter Ölkühler wird beispielsweise in der DE 197 11 258 C2 beschrieben und besteht aus mehreren wannenförmigen Platten, die zur Bildung von benachbarten Hohlkammern mit ihren hochstehenden Rändern ineinanderliegend auf Abstand gestapelt und verlötet sind. Ölkühler können beispielsweise an einer Seitenfläche des Motorblocks (EP 0 243 138 B1) oder an einem Fahrzeugkarosserieteil (DE 40 23 042 A1) befestigt werden. Wegen der räumlich beengten Verhältnisse im Motorraum bereitet die Unterbringung des Ölkühlers oft Schwierigkeiten. Des Weiteren wird nach Bauformen gesucht, die eine Verbesserung des Wärmeaustausches zwischen dem zu kühlenden Öl und der Kühlflüssigkeit mit sich bringen.

Die der Erfindung zugrunde liegende Aufgabe wird darin gesehen, einen Ölkühler der eingangs genannten Art anzugeben, durch welchen sich die vorgenannten Probleme überwinden lassen. Insbesondere soll der Ölkühler so ausgebildet sein, dass er beengten Bauräumen dadurch Rechnung trägt, dass sich bisher nicht geeignete Bauräume für die Montage des Ölkühlers erschließen lassen. Des Weiteren soll der Ölkühler einen verbesserten Wärmeaustausch zwischen dem zu kühlenden Öl und der Kühlflüssigkeit ermöglichen.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Der erfindungsgemäße Ölkühler enthält wenigstens einen in einem Gehäuse angeordneten Ölkreis mit einer Öleinlass- und einer Ölauslassöffnung und wenigstens einen von einem Kühlmedium durchströmten Kühlkreis. Er zeichnet sich dadurch aus, dass das Gehäuse flach oder scheibenförmig ausgebildet ist, so dass die Höhe bzw. Dicke des Gehäuses wesentlich geringer ist als die seitlichen Ausmaße, wie Länge und Breite des Gehäuses. Durch einen mittleren Bereich der Gehäusescheibe erstreckt sich quer oder senkrecht zur Scheibenoberfläche eine Ausnehmung, welche die gesamte Dicke des Gehäuses durchdringt. Diese Ausnehmung ist an andere Maschinenelemente derart angepasst, dass diese sich ganz oder teilweise in die Ausnehmung erstrecken können. Beispielsweise kann der Ölkühler im Bereich einer Welle derart angeordnet sein, dass sich die Welle durch die Ausnehmung erstreckt.

Dieser Ölkühler wird zwischen einem Verbrennungsmotor und einem dem Verbrennungsmotor nachgeschalteten und zu diesem beabstandeten Aggregat angeordnet, die über eine Antriebswelle, beispielsweise eine Kardanwelle, miteinander verbunden sind. Das angetriebene Aggregat kann beispielsweise ein dem Verbrennungsmotor nachgeordnetes Getriebe sein. Die Antriebswelle erstreckt sich dabei durch die Ausnehmung des Ölkühlers. Diese Ausbildung und Anordnung des Ölkühlers ermöglicht es, den Zwischenraum zwischen Verbrennungsmotor und Getriebe zu nutzen. Der Ölkühler lässt sich somit an einem besonders günstigen Ort platzieren, der nicht durch andere Bauelemente beansprucht wird. Der Ölkühler dient vorzugsweise der Kühlung eines dem Verbrennungsmotors nachgeschalteten Aggregats. Der Ölkühler kann derart ausgebildet werden, dass er relativ flach ist, so dass er auch von einer relativ schmalen Lücke zwischen Verbrennungsmotor und Getriebe aufgenommen werden kann ohne zusätzlichen Bauraum im beengten Motorbereich zu beanspruchen. Andererseits kann der Ölkühler trotz seiner kompakten Bauweise relativ große Radialmaße aufweisen, was insbesondere die Ausbildung langer Kühlkanäle und einen guten Wärmeaustausch ermöglicht.

Vorzugsweise schließt das Gehäuse einen in Plattenbauweise ausgebildeten Wärmetauscher ein. Dabei wird die umlaufende Gehäusewandung beispielsweise durch die hochstehenden Ränder der ineinanderliegenden, auf Abstand gestapelten und verlöteten wannenförmigen Platten gebildet. Der Wärmetauscher kann auf einer Grundplatte befestigt sein, wobei sich die Ausnehmung sowohl durch das Gehäuse als auch durch die Grundplatte erstreckt. Die Grundplatte ist mit Befestigungselementen versehen, die der Befestigung des Ölkühlers am Motorblock oder einem anderen Bauelement dienen. Durch die Verwendung einer Grundplatte werden Spannungen, die infolge der Befestigung auftreten können, von dem Wärmetauscher fern gehalten.

Die Ausnehmung kann sich in einem Randbereich des Ölkühlers befinden und an benachbarte Bauelemente angepasst sein. Besonders vorteilhaft ist es jedoch, wenn sich die Ausnehmung im Wesentlichen zentral durch das Gehäuse und gegebenenfalls durch die Grundplatte erstreckt, so dass die Ausnehmung von dem Ölkühler eingeschlossen ist.

Eine bevorzugte Ausgestaltung der Erfindung sieht vor, dass die Ausnehmung in etwa einen kreisförmigen Querschnitt aufweist. Sie ist damit besonders für die Durchführung von Wellen und dergleichen geeignet, wie es bereits erwähnt wurde.

Des Weiteren ist es von Vorteil, die Umfangsfläche des Gehäuses und/oder der Grundplatte im Wesentlichen kreisförmig auszubilden, so dass die äußere Kontur des Ölkühlers im Wesentlichen eine kreisrunde Scheibe darstellt. Die Kanäle des Ölkreises und des Kühlkreises können hierbei im Wesentlichen in Umfangsrichtung und konzentrisch zur Scheibenachse verlaufen. Hierdurch ergeben sich lange Kühlkanäle, die einen guten Wärmeaustausch begünstigen.

Die genannten Vorzüge treten bei einer bevorzugten Weiterbildung der Erfindung besonders hervor, bei der das Gehäuse und/oder die Grundplatte ringartig ausgebildet sind, so dass das Gehäuse und/oder die Grundplatte im Wesentlichen kreisförmige Umfangsflächen und im Wesentlichen kreisförmige mittlere Ausnehmungen aufweisen.

Bei einem als Ringscheibe ausgebildeten Ölkühler hat es sich als zweckmäßig erwiesen, wenn der Durchmesser der Ausnehmung von der gleichen Größenordnung ist wie die Breite der die Ausnehmung umgebenden Scheibenoberfläche. Eine gleiche Größenordnung liegt dann vor, wenn die Abmessungsverhältnisse innerhalb eines Rahmens von 1 : 3 oder 3 : 1 liegen.

Es kann für eine Reihe von Anwendungsfällen zweckmäßig sein, wenn die Mittelachse der Umfangsfläche des Ölkühlers und die Mittelachse der Ausnehmung nicht miteinander fluchten, sondern zueinander versetzt sind. Bei einer ringförmigen Ausbildung bedeutet dies, dass über den gesamten Umfang die Ringbreite nicht konstant ist, sondern einen in radialer Richtung breiteren Bereich und einen schaleren Bereich aufweist. Diese Ausbildung ermöglicht eine optimale Anpassung an die jeweiligen räumlichen Verhältnisse. Sie hat auch den Vorzug, dass die Einlass- und Auslasskanäle an der breiteren Seite angeordnet werden können, wo ausreichender Platz zur Verfügung steht.

Vorzugsweise ist ein ringförmiges Ölkühlgehäuse als geschlitzter Ring ausgebildet, wobei zwischen der Ausnehmung und der äußeren Umfangsfläche des Gehäuses ein radial verlaufender Schlitz oder Spalt ausgebildet ist, der sich durch die gesamte Ringdicke erstreckt und einen zentralen Ausnehmungsbereich mit der Umfangsfläche des Gehäuses verbindet. Auf einer Seite des Schlitzes können die Einlassöffnungen und auf der anderen Seite die Auslassöffnungen des Ölkreises und/oder des Kühlmittelkreises angeordnet sein. Die Ölkanäle des Ölkreises und/oder die Kühlmittelkanäle des Kühlkreises verlaufen dabei innerhalb des Ringes und vorzugsweise in Umfangsrichtung. Die Grundplatte bildet vorzugsweise einen geschlossenen, nicht geschlitzten Ring, um eine ausreichende Stabilität des Ölkühlers zu gewährleisten.

Wie bereits erwähnt wurde, kann es zweckmäßig sein, dass die Mittelachse der Umfangsfläche und die Mittelachse der Ausnehmung zueinander versetzt sind. Hierbei ist es des Weiteren von Vorteil, dass der Schlitz in etwa in der Richtung des Versatzes ausgerichtet ist. Vorzugsweise erstreckt sich der Schlitz durch einen Ringabschnitt des Gehäuses, an welcher der Ring seine größte Breite aufweist. Durch die vergrößerte Ausbildung der Ringenden wird ein ausreichender Raum für die Anordnung der Einlass- und Auslasskanäle bereitgestellt.

Der Schlitz kann prinzipiell relativ schmal ausgebildet seinund wird an die jeweiligen Fertigungsbedingungen angepasst. Seine Breite ist wesentlich kleiner als der Querschnitt der Ausnehmung ist. Durch die Ausbildung eines nahezu geschlossen Ringes können relativ lange Kanäle für den Ölkreis und den Kühlkreis ausgebildet werden.

Eine für die Führung des Ölkreises und des Kühlkreises optimale Lage ergibt sich durch eine Anordnung der zugehörigen Einlassund Auslassöffnungen unmittelbar beiderseits des Schlitzes, wobei alle Öffnungen auf einer der Scheibenoberflächen des Ölkühlergehäuses austreten. Bei vielen Anwendungsfällen sind in diesem Bereich die räumlichen Verhältnisse nicht beengt, so dass eine mühelose Verlegung der Zu- und Ableitungen erfolgen kann.

Vorzugsweise liegt das Verhältnis von Dicke des Gehäuses zu Durchmesser des Gehäuses in der Größenordnung von 1:4 bis 1: 12.

Anhand der Zeichnung, die ein Ausführungsbeispiel des Ölkühlers, welches mit dem Verbrennungsmotor und dem Aggregat nach Anspruch 1 kombiniert ist, der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: die Aufsicht eines erfindungsgemäßen Ölkühlers welcher mit dem Verbrennungsmotor und dem Aggregat nach Anspruch 1 kombiniert ist und
- Fig. 2: die Seitenansicht des in Fig. 1 dargestellten Ölkühlers.

Der in den Figuren 1 und 2 dargestellte Ölkühler besteht im Wesentlichen aus einem Kühlergehäuse 10, das auf einer Grundplatte 12 befestigt ist. Das Kühlergehäuse 10 schließt einen in bekannter Plattenbauweise ausgebildeten Wärmetauscher ein, bei dem die umlaufende Gehäusewandung durch die hochstehenden Ränder der ineinanderliegenden, auf Abstand gestapelten und verlöteten wannenförmigen Platten gebildet wird.

Die äußere Form des Kühlergehäuses 10 bildet einen flachen, geschlitzten Ring, dessen Querschnitt im Wesentlichen rechteckig ist. Die Grundplatte 12 ist ebenfalls ringförmig ausgebildet, jedoch nicht geschlitzt. Sie enthält drei Befestigungslaschen 14 mit Bohrungen, die der Befestigung an einem Bauteil im Motorbereich eines Fahrzeugs dienen.

Der Außenmantel 16 des Ölkühlers, d. h. der Außenmantel des Kühlergehäuses 10 und der Grundplatte 12, ist zylinderförmig ausgebildet und hat ihre Außenmantelzylinderachse bei A. Die innere Ausnehmung 18 des Ölkühlers ist ebenfalls zylinderförmig ausgebildet und hat ihre Ausnehmungszylinderachse bei B. Die beiden Zylinderachsen A und B fallen nicht zusammen sondern sind um einen Abstand a zueinander versetzt. Hierdurch ergibt sich ein Ring, dessen Querschnitt in Umfangsrichtung nicht konstant ist, sondern unterschiedliche radiale Abmessungen aufweist. Der Radius der Ausnehmung 18 liegt in der gleichen Größenordnung wie die radiale Breite des Ringes. Die radiale Ringbreite ist im dargestellten Ausführungsbeispiel auf einer Seite des Ringes etwas geringer und auf der anderen, gegenüberliegenden Seite des Ringes etwas größer als der Radius der Ausnehmung 18.

An der Stelle, wo der Ring seinen größten Querschnitt aufweist (in Fig. 1 ist dies oben), weist das Ölkühlergehäuse einen Schlitz 20 auf, der sich über die gesamte Dicke des Kühlergehäuses 10 zwischen der Ausnehmung 18 und dem Außenmantel 16 erstreckt. Die Breite des Schlitzes 20 ist verglichen mit dem Durchmesser der Ausnehmung 18 relativ gering.

Auf der der Grundplatte 12 gegenüberliegenden Ringscheibenoberfläche befinden sich die Einlass- und Auslassanschlüsse für den nicht näher dargestellten Ölkreis und den nicht näher dargestellten Kühlmittelkreis. Die Anschlüsse sind nahe des Schlitzes angeordnet, um möglichst lange Ölkanäle und Kühlmittelkanäle, die sich im Wesentlichen konzentrisch innerhalb des Ölkühlergehäuses erstrecken, zu ermöglichen. Es sind ein Öleinlass 22, ein Ölauslass 24, ein Kühlmitteleinlass 26 und ein Kühlmittelauslass 28 vorgesehen. Jeder Anschluss ist mit einem zugehörigen Schlauchanschlussstück versehen, an das ein entsprechender Ölschlauch bzw. Kühlmittelschlauch anschließbar ist.

Der Durchmesser des Außenmantels 16 ist etwa acht mal so groß wie die Dicke des Ölkühlergehäuses.

## Patentansprüche

1. Verbrennungsmotor, Ölkühler und Aggregat, wobei der Ölkühler wenigstens einen in einem Gehäuse (10) angeordneten Ölkreis mit einer Öleinlass- und einer Ölauslassöffnung (22, 24) und wenigstens einen von einem Kühlmedium durchströmten Kühlkreis aufweist, wobei das Gehäuse (10) flach oder scheibenförmig ausgebildet ist und wobei in dem Gehäuse (10) eine durchgehende Ausnehmung (18) vorgesehen ist, die sich durch einen mittleren Bereich quer zur Scheibenoberfläche erstreckt und die für die Aufnahme anderer Maschinenelemente, wie Wellen und dergleichen, geeignet ist, wobei das Aggregat dem Verbrennungsmotor nachgeschaltet und zu diesem beabstandet angeordnet ist und wobei das Aggregat über eine Antriebswelle von dem Verbrennungsmotor antreibbar ist, **dadurch gekennzeichnet, dass** der Ölkühler zwischen dem Verbrennungsmotor und dem Aggregat angeordnet ist und dass sich die Antriebswelle durch die Ausnehmung des Ölkühlers erstreckt.

2. Verbrennungsmotor, Ölkühler und Aggregat nach Anspruch 1, **dadurch gekennzeichnet, dass d**as Gehäuse (10) des Ölkühlers einen in Plattenbauweise ausgebildeten Wärmetauscher einschließt, welcher auf einer Grundplatte (12) befestigt ist, wobei sich die Ausnehmung (18) durch das Gehäuse (10) und die Grundplatte (12) erstreckt.

3. Verbrennungsmotor, Ölkühler und Aggregat nach Anspruch 1 oder 2, **dadurch gekennzeichnet, dass** sich die Ausnehmung (18) des Ölkühlers im Wesentlichen zentral durch das Gehäuse (10) und gegebenenfalls die Grundplatte (12) erstreckt.

4. Verbrennungsmotor, Ölkühler und Aggregat nach einem der vorstehenden Ansprüche, **dadurch gekennzeichnet, dass** die Ausnehmung (18) des Ölkühlers in etwa einen kreisförmigen Querschnitt aufweist.

5. Verbrennungsmotor, Ölkühler und Aggregat nach einem der vorstehenden Ansprüche, **dadurch gekennzeichnet, dass** die Umfangsfläche (16) des Gehäuses (10) des Ölkühlers und/oder der Grundplatte (12) des Ölkühlers im Wesentlichen kreisförmig ausgebildet ist.

6. Verbrennungsmotor, Ölkühler und Aggregat nach einem der vorstehenden Ansprüche, **dadurch gekennzeichnet, dass** das Gehäuse (10) des Ölkühlers ringartig ausgebildet ist, und eine im Wesentlichen kreisförmige Umfangsfläche (16) und eine im Wesentlichen kreisförmige mittlere Ausnehmung (18) aufweist.

7. Verbrennungsmotor, Ölkühler und Aggregat nach einem der vorstehenden Ansprüche, **dadurch gekennzeichnet, dass** die Grundplatte (12) des Ölkühlers ringartig ausgebildet ist, und eine im Wesentlichen kreisförmige Umfangsfläche (16) und eine im Wesentlichen kreisförmige mittlere Ausnehmung (18) aufweist.

8. Verbrennungsmotor, Ölkühler und Aggregat nach Anspruch 6 oder 7, **dadurch gekennzeichnet, dass** der Durchmesser der Ausnehmung (18) des Ölkühlers von der gleichen Größenordnung ist wie die Breite einer die Ausnehmung (18) umgebenden Scheibenoberfläche.

9. Verbrennungsmotor, Ölkühler und Aggregat nach einem der vorstehenden Ansprüche, **dadurch gekennzeichnet, dass** die Mittelachse (A) der Umfangsfläche (16) des Gehäuses (10) des Ölkühlers und die Mittelachse (B) der Ausnehmung (18) zueinander versetzt sind.

10. Verbrennungsmotor, Ölkühler und Aggregat nach einem der vorstehenden Ansprüche, **dadurch gekennzeichnet, dass** zwischen der Ausnehmung (18) und der äußeren Umfangsfläche (16) des Gehäuses (10) des Ölkühlers ein sich durch das Gehäuse (10) erstreckender Schlitz (20) ausgebildet ist.

11. Verbrennungsmotor, Ölkühler und Aggregat nach Anspruch 10, **dadurch gekennzeichnet, dass** die Mittelachse (A) der Umfangsfläche (16) und die Mittelachse (B) der Ausnehmung (18) des Ölkühlers zueinander versetzt sind und dass der Schlitz (20) in etwa in Richtung des Versatzes ausgerichtet ist.

12. Verbrennungsmotor, Ölkühler und Aggregat nach Anspruch 11, **dadurch gekennzeichnet, dass** sich der Schlitz (20) durch einen Ringabschnitt des Gehäuses (10) erstreckt, an welcher der Ring seine größte Breite aufweist.

13. Verbrennungsmotor, Ölkühler und Aggregat nach einem der Ansprüche 10 bis 12, **dadurch gekennzeichnet, dass** die Breite des Schlitzes (20) wesentlich kleiner als der Querschnitt der Ausnehmung (18) ist.

14. Verbrennungsmotor, Ölkühler und Aggregat nach einem der vorstehenden Ansprüche, **dadurch gekennzeichnet, dass** die Einlass- und Auslassöffnungen (22, 24, 26, 28) des Ölkühlers für den Ölkreis und/oder den Kühlmittelkreis beiderseits des Schlitzes (20) angeordnet sind und alle auf einer der Scheibenoberflächen des Ölkühlergehäuses (10) austreten.

15. Verbrennungsmotor, Ölkühler und Aggregat nach einem der vorstehenden Ansprüche, **dadurch gekennzeichnet, dass** die Ölkanäle und/oder die Kühlmittelkanäle des Ölkühlers innerhalb des Gehäuses (10) im Wesentlichen in Umfangsrichtung verlaufen.

16. Verbrennungsmotor, Ölkühler und Aggregat nach einem der vorstehenden Ansprüche, **dadurch gekennzeichnet, dass** das Verhältnis von Dicke des Gehäuses (10) des Ölkühlers zu Durchmesser des Gehäuses (10) in der Größenordnung von 1:4 bis 1: 12 liegt.

## Claims

1. An internal combustion engine, oil cooler and unit, wherein the oil cooler comprises an oil circuit arranged in a housing (10), with oil inlet and oil outlet openings (22, 24) and at least one cooling circuit through which a coolant flows, wherein the housing (10) is of flat or disc form and wherein a through opening (18) is provided in the housing (10), passing through a central region transverse to the disc surface and being adapted to receive other machine elements, such as shafts and the like, wherein the unit follows the internal combustion engine and is spaced therefrom and wherein the unit can be driven from the internal combustion engine through a drive shaft, **characterized in that** the oil cooler is arranged between the internal combustion engine and the unit and **in that** the drive shaft extends through the opening in the oil cooler.

2. An internal combustion engine, oil cooler and unit according to claim 1, **characterized in that** the housing (10) of the oil cooler includes a heat exchanger of plate form which is fixed on a baseplate (12), wherein the opening (18) extends through the housing (10) and the baseplate (12).

3. An internal combustion engine, oil cooler and unit according to claim 1 or 2, **characterized in that** the opening (18) of the oil cooler extends substantially centrally through the housing (10) and if applicable the baseplate (12).

4. An internal combustion engine, oil cooler and unit according to any of the preceding claims, **characterized in that** the opening (18) of the oil cooler has an approximately circular cross-section.

5. An internal combustion engine, oil cooler and unit according to any of the preceding claims, **characterized in that** the peripheral surface (16) of the housing (10) of the oil cooler and/or the baseplate (12) of the oil cooler is substantially circular in shape.

6. An internal combustion engine, oil cooler and unit according to any of the preceding claims, **characterized in that** the housing (10) of the oil cooler is of ringlike form and comprises a substantially circular peripheral surface (16) and a substantially circular central opening (18).

7. An internal combustion engine, oil cooler and unit according to any of the preceding claims, **characterized in that** the baseplate (12) of the oil cooler is of ringlike form and comprises a substantially circular peripheral surface (16) and a substantially circular central opening (18).

8. An internal combustion engine, oil cooler and unit according to claim 6 or 7, **characterized in that** the diameter of the opening (18) of the oil cooler is of the same order of magnitude as the width of a disc surface surrounding the opening (18).

9. An internal combustion engine, oil cooler and unit according to any of the preceding claims, **characterized in that** the central axis (A) of the peripheral surface (16) of the housing (10) of the oil cooler and the central axis (B) of the opening (18) are offset from one another.

10. An internal combustion engine, oil cooler and unit according to any of the preceding claims, **characterized in that** a slot (20) extending through the housing (10) is formed between the opening (18) and the outer peripheral surface (16) of the housing (10) of the oil cooler.

11. An internal combustion engine, oil cooler and unit according to any of the preceding claims, **characterized in that** the central axis (A) of the outer peripheral surface (16) and the central axis (B) of the opening (18) of the oil cooler are offset from one another and **in that** the slot (20) is aligned approximately in the direction of the offset.

12. An internal combustion engine, oil cooler and unit according to claim 11, **characterized in that** the slot (20) extends through a ring section of the housing (10) at which the ring has its greatest width.

13. An internal combustion engine, oil cooler and unit according to any of claims 10 to 12, **characterized in that** the width of the slot (20) is substantially smaller than the cross-section of the opening (18),

14. An internal combustion engine, oil cooler and unit according to any of the preceding claims, **characterized in that** the inlet and outlet openings (22, 24, 26, 28) of the oil cooler for the oil circuit and/or the coolant circuit are arranged on the two sides of the slot (20) and all emerge at one of the disc surfaces of the oil cooler housing (10).

15. An internal combustion engine, oil cooler and unit according to any of the preceding claims, **characterized in that** the oil channels and/or the coolant channels of the oil cooler run substantially in the peripheral direction within the housing (10).

16. An internal combustion engine, oil cooler and unit according to any of the preceding claims, **characterized in that** the ratio of the thickness of the housing (10) of the oil cooler to the diameter of the housing (10) lies in the range of the order from 1:4 to 1:12.

## Revendications

1. Moteur à combustion interne, radiateur d'huile et agrégat, le radiateur d'huile comportant au moins un circuit d'huile agencé dans un carter (10), avec un orifice d'entrée et un orifice de sortie (22, 24), et au moins un circuit de refroidissement traversé par un fluide réfrigérant, le carter (10) étant plat ou réalisé en forme de disque et un évidement traversant (18) étant prévu dans le carter (10), lequel s'étend dans une zone centrale perpendiculairement à la surface du disque et est destiné à recevoir d'autres éléments du moteur, tels que des arbres et autres éléments similaires, l'agrégat étant monté en aval du moteur à combustion interne et étant agencé à distance de celui-ci et l'agrégat étant apte à être actionné par le moteur à combustion interne par l'intermédiaire d'un arbre d'entraînement, **caractérisés en ce que** le radiateur d'huile est monté entre le moteur à combustion interne et l'agrégat et **en ce que** l'arbre d'entraînement passe à travers l'évidement du radiateur d'huile.

2. Moteur à combustion interne, radiateur d'huile et agrégat selon la revendication 1, **caractérisés en ce que** le carter (10) du radiateur d'huile contient un échangeur thermique, qui est réalisé selon un mode de construction en plaques et qui est fixé sur une plaque de base (12), l'évidement (18) passant à travers le carter (10) et la plaque de base (12).

3. Moteur à combustion interne, radiateur d'huile et agrégat selon la revendication 1 ou 2, **caractérisés en ce que** l'évidement (18) du radiateur d'huile s'étend sensiblement au milieu à travers le carter (10) et, le cas échéant, la plaque de base (12).

4. Moteur à combustion interne, radiateur d'huile et agrégat selon l'une quelconque des revendications précédentes, **caractérisés en ce que** l'évidement (18) du radiateur d'huile a une section sensiblement circulaire.

5. Moteur à combustion interne, radiateur d'huile et agrégat selon l'une quelconque des revendications précédentes, **caractérisés en ce que** la surface périphérique (16) du carter (10) du radiateur d'huile et/ou la plaque de base (12) du radiateur d'huile sont réalisées avec une forme sensiblement circulaire.

6. Moteur à combustion interne, radiateur d'huile et agrégat selon l'une quelconque des revendications précédentes, **caractérisés en ce que** le carter (10) du radiateur d'huile est réalisé avec une forme annulaire et comporte une surface périphérique (16) sensiblement circulaire et un évidement (18) central sensiblement circulaire.

7. Moteur à combustion interne, radiateur d'huile et agrégat selon l'une quelconque des revendications précédentes, **caractérisés en ce que** la plaque de base (12) du radiateur d'huile est réalisée avec une forme annulaire et comporte une surface périphérique (16) sensiblement circulaire et un évidement (18) central sensiblement circulaire.

8. Moteur à combustion interne, radiateur d'huile et agrégat selon la revendication 6 ou 7, **caractérisés en ce que** le diamètre de l'évidement (18) du radiateur d'huile est du même ordre de grandeur que la largeur d'une surface de disque entourant l'évidement (18).

9. Moteur à combustion interne, radiateur d'huile et agrégat selon l'une quelconque des revendications précédentes, **caractérisés en ce que** l'axe médian (A) de la surface périphérique (16) du carter (10) du radiateur d'huile et l'axe médian (B) de l'évidement (18) sont décalés l'un par rapport à l'autre.

10. Moteur à combustion interne, radiateur d'huile et agrégat selon l'une quelconque des revendications précédentes, **caractérisés en ce qu'**une fente (20), qui s'étend à travers le carter (10), est réalisée entre l'évidement (18) et la surface périphérique (16) extérieure du carter (10) du radiateur d'huile.

11. Moteur à combustion interne, radiateur d'huile et agrégat selon la revendication 10, **caractérisés en ce que** l'axe médian (A) de la surface périphérique (16) et l'axe médian (B) de l'évidement (18) du radiateur d'huile sont décalés l'un par rapport à l'autre et **en ce que** la fente (20) est orientée à peu près dans la direction du décalage.

12. Moteur à combustion interne, radiateur d'huile et agrégat selon la revendication 11, **caractérisés en ce que** la fente (20) s'étend à travers une partie annulaire du carter (10), sur laquelle l'anneau présente sa plus grande largeur.

13. Moteur à combustion interne, radiateur d'huile et agrégat selon l'une quelconque des revendications 10 à 12, **caractérisés en ce que** la largeur de la fente (20) est nettement plus petite que la section de l'évidement (18).

14. Moteur à combustion interne, radiateur d'huile et agrégat selon l'une quelconque des revendications précédentes, **caractérisés en ce que** les orifices d'entrée et de sortie (22, 24, 26, 28) du radiateur d'huile pour le circuit d'huile et/ou le circuit de fluide réfrigérant sont réalisés de part et d'autre de la fente (20) et débouchent tous sur une des surfaces de disque du carter (10) du radiateur d'huile.

15. Moteur à combustion interne, radiateur d'huile et agrégat selon l'une quelconque des revendications précédentes, **caractérisés en ce que** les canaux d'huile et/ou les canaux de fluide réfrigérant du radiateur d'huile sont tracés à l'intérieur du carter (10) sensiblement dans le sens périphérique.

16. Moteur à combustion interne, radiateur d'huile et agrégat selon l'une quelconque des revendications précédentes, **caractérisés en ce que** le rapport entre l'épaisseur du carter (10) du radiateur d'huile et le diamètre du carter (10) sont d'un ordre de grandeur de 1:4 à 1:12.
